# EUROPÄISCHE PATENTSCHRIFT

(11) **EP 3 179 199 B1**
(45) Veröffentlichungstag und Bekanntmachung des Hinweises auf die Patenterteilung: **27.02.2019**
(21) Anmeldenummer: 16200982.3
(22) Anmeldetag: 28.11.2016
(51) Int. Cl.: F41G 11/00

(54) **VORRICHTUNG ZUR BEFESTIGUNG EINES ZUSATZTEILS AN EINER WAFFE**
DEVICE FOR ATTACHING AN ACCESSORY TO A WEAPON
DISPOSITIF DE FIXATION D'UN ACCESSOIRE SUR UNE ARME

(30) Priorität: 11.12.2015 DE 102015016090
(43) Veröffentlichungstag der Anmeldung: 14.06.2017
(73) Patentinhaber: Kilic, Michael Ali, 97525 Schwebheim (DE)
(72) Erfinder: Kilic, Michael Ali, 97525 Schwebheim (DE)
(74) Vertreter: advotec.

(56) Entgegenhaltungen:
- WO-A1-2009/057175
- US-A1- 2011 061 283
- US-A1- 2015 068 095
- US-B1- 6 442 883

## Beschreibung

Die Erfindung betrifft eine Vorrichtung zur Befestigung eines Zusatzteils an einer Waffe nach dem Oberbegriff des Anspruchs 1.

Der Begriff "Zusatzteil" bedeutet im Zusammenhang mit der vorliegenden Erfindung jedwede Zusatzeinrichtung, die an einer Waffe befestigbar ist, also beispielsweise eine Beleuchtungseinrichtung, ein Nachtsichtgerät oder eine Zieleinrichtung, insbesondere ein Zielfernrohr.

Aus der DE 199 18 635 C1 ist eine gattungsbildende Montageeinichtung zur Verwendung an einer Schusswaffe bekannt. Nachteilig an dieser Montageeinichtung ist es, dass die Montageeinichtung bei Fehlbedienung der Betätigungselemente sehr leicht ausgelöst werden kann. In diesem Falle fällt dann die Zieleinrichtung unbeabsichtigt von der Schusswaffe ab und kann sehr leicht beschädigt werden.

Es ist die Aufgabe der vorliegenden Erfindung, eine Vorrichtung zu schaffen, die ein unbeabsichtigtes Lösen ein Zusatzteils von einer Waffe ausschließt.

Diese Aufgabe wird durch eine Vorrichtung nach der Lehre des Patentanspruchs 1 gelöst.

Vorteilhafte Ausgestaltungen der Erfindung sind Gegenstand der Unteransprüche.

In für sich bekannter Weise weist die Vorrichtung nach der vorliegenden Erfindung einen Grundkörper auf, an dessen erster Seite mindestens eine erste Klemmbacke fest und an dessen gegenüberliegender zweiter Seite mindestens eine zweite Klemmbacke beweglich angeordnet ist. Dabei ist die bewegliche Klemmbacke unter Klemmung einer an der Waffe angeordneten Befestigungsschiene gegen die feste Klemmbacke klemmbar, wodurch sich eine sichere, schussfeste und lösbare Befestigung der Vorrichtung und damit des an der Vorrichtung angeordneten Zusatzteils an der Waffe ergibt.

Die Klemmung der beweglichen Klemmbacke der Vorrichtungen erfolgt mittels einer unmittelbar im Bereich der beweglichen Klemmbacke angeordneten Klemmvorrichtung, beispielsweise einer Klemmschraubenanordnung. Die Vorrichtung weist eine Betätigungseinrichtung auf, die im oder am Grundkörper auf der Seite der festen Klemmbacke angeordnet ist, den Grundkörper durchgreift und mit der beweglichen Klemmbacke verbunden ist, wobei die Klemmkraft durch eine Feder- oder Magneteinrichtung erzeugt wird, die zwischen der Betätigungseinrichtung und dem Grundkörper und/oder der beweglichen Klemmbacke und dem Grundkörper angeordnet ist. Durch Betätigung der Betätigungseinrichtung ist die bewegliche Klemmbacke aus ihrer Klemmstellung in die Offenstellung bringbar. Dies bedeutet mit anderen Worten, dass die Klemmkraft durch eine Feder- oder eine Magneteinrichtung erzeugt wird, ohne dass eine separate Klemmvorrichtung, wie beispielsweise eine Klemmschrauben- oder eine Klemmhebelanordnung, durch einen Benutzer festgezogen werden muss. Durch Betätigung der Betätigungseinrichtung wird also die Klemmung nicht hergestellt, sondern gelöst.

Um ein unbeabsichtigtes Lösen der Klemmung und damit der Vorrichtung von einer Waffe zuverlässig zu verhindern, ist erfindungsgemäß eine Sicherungseinrichtung vorgesehen, mit der die Betätigungseinrichtung derart lösbar blockierbar ist, dass die Betätigungseinrichtung nur bei Betätigung der Sicherungseinrichtung aus der der Klemmstellung der Vorrichtung entsprechenden Stellung bringbar ist. Die Betätigungseinrichtung kann in grundsätzlich beliebiger Weise ausgebildet sein, solange die Funktionen Klemmen und Lösen der Vorrichtung insgesamt gewährleistet sind. Beispielsweise könnte eine Betätigungsvorrichtung nach Art einer bei Kugelschreibern bekannten Druckknopfvorrichtung ausgebildet sein, bei der einmaliges Drücken die bewegliche Klemmbacke aus ihrer Klemmstellung bringt und beim erneuten Drücken die bewegliche Klemmbacke wieder freigegeben wird, so dass die bewegliche Klemmbacke durch die Feder- und Magnetkraft wieder in ihre Klemmstellung gezwungen wird. Nach einem Ausführungsbeispiel der Erfindung weist die Betätigungseinrichtung einen Betätigungsknopf auf, der mit mindestens einem im Wesentlichen fest am Betätigungsknopf angeordneten oder angeformten Stift versehen ist, der den Grundkörper in einer durchgehenden Ausnehmung durchgreift und mit seinem freien Ende mit der beweglichen Klemmbacke verbindbar ist. Dadurch kann durch einfaches Drücken des Betätigungsknopfes die Klemmung gelöst werden.

Auch die Art des die eigentliche Klemmung bewirkenden Mittels ist grundsätzlich beliebig, solange eine ausreichende Klemmkraft erzeugt wird. So kann erfindungsgemäß die Klemmkraft beispielsweise durch eine Magneteinrichtung erzeugt werden, die zwischen dem Grundkörper und der beweglichen Klemmbacke angeordnet ist und diese in Richtung auf den Grundkörper zieht. Nach einem bevorzugten Ausführungsbeispiel jedoch ist eine Federeinrichtung vorgesehen, die mindestens ein zwischen dem Betätigungsknopf und dem Grundkörper angeordnetes Federelement aufweist, das vom Stift durchgriffen wird. Dabei kann das Federelement beispielsweise nach Art einer Tellerfeder oder einer Schraubenfeder ausgebildet sein.

Um insbesondere eine sichere Anordnung des Betätigungsknopfes am Grundkörper zu gewährleisten, weist nach einem weiteren Ausführungsbeispiel der Erfindung der Grundkörper eine Ausnehmung auf, in die der Betätigungsknopf eingreift und darin geführt wird. Dabei kann der Betätigungsknopf vollständig in der Ausnehmung angeordnet sein oder auch nur teilweise, so dass der Betätigungsknopf beispielsweise nach außen ragt.

Um einem Benutzer einer Waffe mit einer Vorrichtung gemäß der Erfindung eine Rückmeldung darüber zu geben, ob die Vorrichtung sicher auf der Waffe befestigt ist, weist nach einem weiteren Ausführungsbeispiel der Erfindung die Vorrichtung eine Anzeigeeinrichtung zur Anzeige der Offen- und/oder Klemmstellung der Vorrichtung auf. Dies kann beispielsweise eine optische Anzeigevorrichtung oder aber eine taktil erfassbare Vorrichtung sein, beispielsweise nach Art eines Signalstifts, der bei geschlossener Stellung aus dem Grundkörper hervorragt.

Nach einer besonders bevorzugten Ausgestaltung der Erfindung ist der Betätigungsknopf wie vorstehend beschrieben in einer Ausnehmung des Grundkörpers angeordnet, wobei die Tiefe der Ausnehmung so ausgebildet ist, dass in der Klemmstellung der Vorrichtung der Betätigungsknopf zumindest geringfügig aus der Ausnehmung und damit über die Umfangsfläche des Grundkörpers hervorragt.

Im einfachsten Fall wird durch Drücken des Betätigungsknopfes die Klemmung gelöst, so dass die Vorrichtung von der Waffe abgenommen werden kann. Nach dem Loslassen des Betätigungsknopfes wird aufgrund der Feder- oder Magnetkraft die bewegliche Backe wieder in eine geschlossene Klemmstellung gebracht. Soll nun die Vorrichtung wieder auf einer Waffe befestigt werden, muss zunächst der Betätigungsknopf erneut gedrückt werden, damit sich die Klemmbacken öffnen. Um das Aufsetzen einer Vorrichtung auf eine Waffe zu erleichtern, ist nach einem besonders bevorzugten Ausführungsbeispiel der Erfindung eine Sperreinrichtung vorgesehen, mit der die bewegliche Klemmbacke in der Offenstellung lösbar fixierbar ist.

Die Art der Sperreinrichtung ist grundsätzlich beliebig. Nach einem Ausführungsbeispiel der Erfindung jedoch weist die Sperreinrichtung ein Sperrglied auf, das in der Offenstellung der Vorrichtung in eine in der beweglichen Klemmbacke vorgesehene Ausnehmung eingreift. Dabei ist es von Vorteil, wenn das Sperrglied derart beweglich federnd gelagert ist, dass das Sperrglied beim Öffnen der Vorrichtung selbsttätig in die Ausnehmung in Eingriff gebracht wird.

Besonders vorteilhaft ist es, wenn das Sperrglied als in einer in der Basisfläche des Grundkörpers vorgesehenen Ausnehmung angeordneter einseitig angelenkter Sperrhebel ausgebildet ist, dessen freies Ende derart federgelagert ist, dass das Sperrglied in der Offenstellung zumindest abschnittsweise über die Basisfläche hervorragt und beim Aufsetzen der Vorrichtung auf die Befestigungsschiene durch diese aus seinem sperrenden Eingriff in der Ausnehmung der beweglichen Klemmbacke gebracht wird. Dadurch ergibt sich beim Aufsetzen der Vorrichtung auf die Waffe eine selbsttätige Klemmung, ohne dass es weiterer Eingriffe durch einen Benutzer bedarf.

Die Klemmung der an der Waffe vorgesehenen Befestigungsschiene erfolgt zwischen der festen und der beweglichen Klemmbacke der Vorrichtung. Dazu weisen nach einem Ausführungsbeispiel der Erfindung die zueinander weisenden Kanten der beiden Klemmbacken Klemmprofile auf, die zur Befestigungsschiene form- und/oder funktionskomplementäre ausgebildet sind. Dadurch kann die Befestigungsschiene zwischen den Klemmbacken und/oder zwischen den Klemmbacken und einer zwischen den beiden Klemmbacken am Grundkörper ausgebildeten Basisfläche geklemmt werden, wodurch insbesondere sowohl eine Befestigung an einer Picatinny-Schiene als auch an einer nach Stanag genormten Nato-Schiene möglich ist.

Insbesondere bei Verwendung mit derartigen Befestigungsschienen ist nach einem weiteren Ausführungsbeispiel mindestens ein im Bereich der Basisfläche angeordnetes und aus dieser zumindest geringfügig hervorragendes Anschlagelement vorgesehen, das beim Aufsetzen der Vorrichtung in eine in der Befestigungsschiene vorgesehene Ausnehmung in Eingriff bringbar ist. Dadurch können die beim Schuss auftretenden Rückstoßkräfte im Wesentlichen formschlüssig aufgenommen werden, während die eigentliche Klemmung nur geringen Kräften unterliegt.

Dabei weist vorzugsweise die Sicherungseinrichtung mindestens einen Sicherungsknopf und mindestens ein Sperrglied auf, wobei das Sperrglied in der Betätigungseinrichtung derart angeordnet ist, dass es bei Betätigung des Sicherungsknopfes aus einer ersten Stellung, in der das Sperrglied zumindest abschnittsweise in eine Ausnehmung im Grundkörper eingreift, in eine zweite Stellung, in der das Sperrglied aus dem Eingriff in die Ausnehmung des Grundkörpers gelangt, bringbar ist.

Vorzugsweise ist das Sperrglied federbelastet in einer Ausnehmung des Betätigungsgliedes angeordnet.

Im Folgenden wird die Erfindung anhand lediglich Ausführungsbeispiele zeigender Zeichnungen näher erläutert. Es zeigen
- **Fig.1**: in schematischer Explosionsdarstellung ein erstes Ausführungsbeispiel einer erfindungsgemäßen Vorrichtung;
- **Fig. 2**: das Ausführungsbeispiel nach Fig. 1 im Querschnitt und von oben in Klemmstellung;
- **Fig. 3**: das Ausführungsbeispiel nach Fig. 1 in einer der Fig. 2 entsprechenden Darstellung in Offenstellung;
- **Fig. 4**: ein zweites Ausführungsbeispiel einer erfindungsgemäßen Vorrichtung mit einer Sicherungseinrichtung in einer der Fig. 2 entsprechenden Darstellung in Klemmstellung;
- **Fig. 5**: das Ausführungsbeispiel nach Fig. 4 in Offenstellung; und
- **Fig. 6**: das Ausführungsbeispiel nach den Figuren 4 und 5 in einer der Fig. 1 entsprechenden Explosionsdarstellung.

Das in Fig. 1 dargestellte Ausführungsbeispiel weist einen Grundkörper 1 auf. Der Grundkörper 1 besteht bei diesem Ausführungsbeispiel aus einem gefrästen Alublock. Die in der Fig. 1 nach unten weisende Seite 2 des Grundkörpers dient zur Befestigung an einem nicht dargestellten Zusatzteil, beispielsweise einem Zielfernrohr, das über die beiden Schrauben 3 und 4, die den Grundkörper 1 in Ausnehmungen 5 und 6 durchgreifen, mit dem Grundkörper 1 verschraubt wird.

Die in der Darstellung nach Fig. 1 obere Kante einer ersten Seite des Grundkörpers 1 ist als Klemmbacke 7 ausgebildet, die als feste Klemmbacke einstückig an den Grundkörper angeformt ist. An der gegenüberliegenden Seite des Grundkörpers ist eine weitere Klemmbacke 8 angeordnet und über Führungselemente 9 und 10 in komplementären Ausnehmungen in der zugeordneten Seitenwand des Grundkörpers 1 in Richtung des Pfeils F beweglich gelagert.

In der Seitenwand des Grundkörpers 1, die die feste Klemmbacke 7 aufweist, ist eine Ausnehmung 9 angeordnet. In diese Ausnehmung 9 münden zwei Bohrungen 10 und 11, die sich durch den gesamten Grundkörper 1 erstrecken. Eine Betätigungseinrichtung 12 ist auf der Seite des Grundkörpers 1, die die feste Klemmbacke 7 aufweist, angeordnet. Die Betätigungseinrichtung weist ein Joch 13 auf, das im Wesentlichen formkomplementär zur Ausnehmung 9 ist. Zwei Schrauben 14 und 15 durchgreifen das Joch 13 in Ausnehmungen 16 und 17 und bilden zwei Stifte, die den Grundkörper 1 in den Ausnehmungen 10 und 11 durchgreifen. Gleichzeitig durchgreifen die Schrauben 14 und 15 zwei Spiralfedern 18 und 19, so dass sich diese zwischen dem Joch 13 und dem Grundkörper 1 befinden und an diesem abstützen. Die beiden Schrauben 14 und 15 werden nach ihrem Durchgriff durch die Ausnehmungen 10 und 11 mit der beweglichen Klemmbacke 8 verschraubt (Innengewinde 22 und 23), wobei die Schrauben 14 und 15 unter Vorspannung gebracht werden. Dadurch erfolgt ein Zug auf die bewegliche Klemmbacke 8, der diese in die Klemmstellung (siehe Fig. 2) zwingt.

Zur sicheren Fixierung der Schrauben 14 und 15 am Joch 13 ist ein Deckel 19a vorgesehen, der über Schrauben 20 und 21 mit dem Joch 13 verschraubt wird. Dies bewirkt, dass beim Aufbringen einer Drucklast auf die Betätigungseinrichtung 12 über die Schrauben 14 und 15 die bewegliche Klemmbacke 8 aus ihrer Klemmstellung (Fig. 2) in die Offenstellung (Fig. 3) gebracht werden kann.

In einer schlitzartigen Ausnehmung 24 im Grundkörper 1 ist ein Sperrglied in Form eines Sperrhebels 25 angeordnet. Der Sperrhebel ist über eine Schwenkachse 26, die beidseitig im Grundkörper 1 gelagert ist und den Sperrhebel 25 in einem Auge 27 durchgreift, einseitig am Grundkörper 1 gegenüber diesem verschwenkbar angelenkt. Mit seinem freien Ende 28 greift der Sperrhebel 25 in eine in der beweglichen Klemmbacke 8 angeordnete schlitzartige Ausnehmung 29 ein. Gleichzeitig ist das freie Ende 28 des Sperrhebels 25 über eine Feder 30 federnd gelagert, wie insbesondere den Fig. 2 und 3 zu entnehmen ist. Der Sperrhebel 25 ist so ausgebildet und angeordnet, dass er beim Öffnen der Klemmung und Abnehmen der Vorrichtung von der Befestigungsschiene 31 durch die Feder 30 in der Darstellung der Fig. 3 nach oben gedrückt wird. Dabei kommt das freie Ende 28 des Sperrhebels in Eingriff mit einer in der Ausnehmung 29 angeordneten Raste 32 in der Ausnehmung 29 der Klemmbacke 8, wodurch diese derart gesperrt wird, dass sie in ihrer Offenstellung (Fig. 3) verbleibt. Gleichzeitig ragt der Sperrhebel über die Basisfläche 33 des Grundkörpers 1 nach oben hinaus.

Wenn nun die Vorrichtung erneut auf die Befestigungsschiene 31 aufgesetzt wird, wird durch deren zur Basisfläche 33 weisende Unterseite der Sperrhebel 25 in die in Fig. 2 gezeigte Stellung nach unten gedrückt, wobei das freie Ende 28 des Sperrhebels 25 aus seinem Eingriff mit der Raste 32 gelangt und die Klemmbacke 8 ohne weiteres Zutun eines Benutzers aufgrund der Federkraft der Feder 18, 19 in die in Fig. 2 gezeigte Klemmstellung gezwungen wird.

Wie ebenfalls insbesondere aus den Fig. 2 und 3 ersichtlich ist, weisen die nach oben weisenden Kanten der beiden Klemmbacken 7 und 8 Klemmprofile 34 und 35 auf, die im Wesentlichen form- und/oder funktionskomplementär zu den Randbereichen der Befestigungsschiene 31 sind. Gleichzeitig ist auch die Basisfläche 33 als Klemmfläche ausgebildet, so dass die Befestigungsschiene sowohl zwischen den beiden Klemmbacken 7 als auch zwischen den Klemmbacken 7, 8 und der Basisfläche 33 geklemmt werden kann.

In der Basisfläche 33 des Grundkörpers 1 ist eine weitere Ausnehmung 36 vorgesehen. In dieser Ausnehmung 36 ist ein Anschlagelement 37 vorgesehen und mittels einer Schraube 38 derart befestigt, dass das Anschlagelement 37 über die Basisfläche 33 hervorragt. Bei aufgesetzter Befestigungsschiene 31 greift dabei das Anschlagelement in eine in der Befestigungsschiene 31 vorgesehene Ausnehmung ein, wodurch beim Schuss aus der Waffe auftretende Rückstoßkräfte im Wesentlichen durch das Anschlagelement aufgenommen werden können. Gleichzeitig ergibt sich durch die Paarung von Anschlagelement 37 und zugeordneter Ausnehmung in der Befestigungsschiene eine definierte Position des Zusatzteils relativ zur Waffe, zum Schaft der Waffe und zum Schützen.

Durch die Anordnung des Anschlagelementes 37 in der Ausnehmung 36 kann außerdem die Achse 26 für die gelenkige Anbindung des Sperrhebels 25 gegen unbeabsichtigtes Lösen gesichert werden.

Das Ausführungsbeispiel nach den Fig. 4 und 5 weist grundsätzlich den gleichen Aufbau auf wie das vorstehend beschriebene Ausführungsbeispiel. Zusätzlich ist jedoch bei diesem Ausführungsbeispiel eine Sicherungseinrichtung 40 vorgesehen, mit der die Betätigungseinrichtung 12 lösbar derart blockierbar ist, dass die Betätigungseinrichtung 12 nur bei Betätigung der Sicherungseinrichtung 40 aus der Klemmstellung (Fig. 4) in die Offenstellung (Fig. 5) bringbar ist.

Die Sicherungseinrichtung 40 weist dabei einen Sicherungsknopf 41 und ein Sperrglied 42 auf. Das Sperrglied 42 ist in einer Ausnehmung 44 des Jochs 13 der Betätigungseinrichtung 12 so angeordnet, dass es in der Klemmstellung (Fig. 4) durch die Feder 45 mit einem stiftartigen Ansatz 46 in die Ausnehmung 43 des Grundkörpers 1 gedrückt wird, so dass die Betätigungseinrichtung 12 gesperrt oder verriegelt wird.

Der Sicherungsknopf 41 durchgreift den Deckel 19a in einer entsprechenden Ausnehmung und greift mit seinem keilartigen Ende 47 in die Ausnehmung 44 und gleichzeitig in eine keilartige Ausnehmung 48 des Sperrgliedes 42 ein. Beim Drücken des Sicherungsknopfes 41 in Richtung des Pfeils F (Fig. 5 b) drückt das keilförmige Ende 47 des Betätigungsknopfes 41 das Sperrglied 42 oben entgegen der Kraft der Feder 45. Dabei gelangt der stiftartige Ansatz 46 des Sperrgliedes 42 aus seinem Eingriff in die Ausnehmung 43, so dass dann die Betätigungseinrichtung 12 gedrückt und die Klemmung gelöst werden kann.

## Patentansprüche

1. Vorrichtung zur Befestigung eines Zusatzteils an einer Waffe, mit einem Grundkörper (1), an dessen erster Seite mindestens eine erste Klemmbacke (7) fest und an dessen gegenüberliegender zweiter Seite mindestens eine zweite Klemmbacke (8) beweglich derart angeordnet ist, dass die bewegliche Klemmbacke (8) unter Klemmung einer an der Waffe angeordneten Befestigungsschiene (31) gegen die feste Klemmbacke (7) klemmbar ist, wobei die Vorrichtung eine im oder am Grundkörper (1) auf der Seite der festen Klemmbacke (7) angeordnete Betätigungseinrichtung (12) aufweist, die den Grundkörper (1) durchgreift und mit der beweglichen Klemmbacke (8) verbunden ist, wobei die Klemmkraft durch eine Feder- oder Magneteinrichtung erzeugt wird, die zwischen der Betätigungseinrichtung (12) und dem Grundkörper (1) und/oder der beweglichen Klemmbacke (8) und dem Grundkörper (1) angeordnet ist, und wobei durch Betätigung der Betätigungseinrichtung (12) die bewegliche Klemmbacke (8) aus ihrer Klemmstellung in die Offenstellung bringbar ist,
**gekennzeichnet durch**
eine Sicherungseinrichtung (40), mit der die Betätigungseinrichtung (12) derart lösbar blockierbar ist, dass die Betätigungseinrichtung (12) nur bei Betätigung der Sicherungseinrichtung (40) aus der der Klemmstellung der Vorrichtung entsprechenden Stellung bringbar ist..

2. Vorrichtung nach Anspruch 1,
**dadurch gekennzeichnet,**
**dass** die Betätigungseinrichtung (12) einen Betätigungsknopf (13; 19a) aufweist, der mit mindestens einem im Wesentlichen fest am Betätigungsknopf (13;19a) angeordneten oder angeformten Stift (14;15) versehen ist, der den Grundkörper (1) in einer durchgehenden Ausnehmung (10; 11) durchgreift und mit seinem freien Ende mit der beweglichen Klemmbacke (8) verbindbar ist.

3. Vorrichtung nach Anspruch 2,
**dadurch gekennzeichnet,**
**dass** die Feder- oder Magneteinrichtung mindestens ein zwischen dem Betätigungsknopf (13;19a) und dem Grundkörper (1) angeordnetes Federelement (18;19) aufweist, das vom Stift (14;15) durchgriffen wird.

4. Vorrichtung nach Anspruch 2 oder 3,
**dadurch gekennzeichnet,**
**dass** der Grundkörper (1) eine Ausnehmung (9) aufweist, in die der Betätigungsknopf (13;19a) eingreift und darin geführt wird.

5. Vorrichtung nach einem der Ansprüche 1 bis 4,
**gekennzeichnet durch**
eine Anzeigeeinrichtung zur Anzeige der Offen- und/oder Klemmstellung der Vorrichtung.

6. Vorrichtung nach Anspruch 5 in Verbindung mit Anspruch 4,
**dadurch gekennzeichnet,**
**dass** die Tiefe der Ausnehmung (9) so ausgebildet ist, dass in der Klemmstellung der Vorrichtung der Betätigungsknopf (13;19a) zumindest geringfügig aus der Ausnehmung (9) ragt.

7. Vorrichtung nach einem der Ansprüche 1 bis 6,
**gekennzeichnet durch**
eine Sperreinrichtung, mit der die bewegliche Klemmbacke (8) in der Offenstellung lösbar fixierbar ist.

8. Vorrichtung nach Anspruch 7,
**dadurch gekennzeichnet,**
**dass** die Sperreinrichtung ein Sperrglied (25) aufweist, das in der Offenstellung der Vorrichtung in eine in der beweglichen Klemmbacke (8) vorgesehene Ausnehmung (29) eingreift.

9. Vorrichtung nach Anspruch 8,
**dadurch gekennzeichnet,**
**dass** das Sperrglied (25) derart beweglich federnd gelagert ist, dass das Sperrglied (25) beim Öffnen der Vorrichtung selbsttätig in die Ausnehmung (29) in Eingriff gebracht wird.

10. Vorrichtung nach Anspruch 8,
**dadurch gekennzeichnet,**
**dass** das Sperrglied (25) als in einer in der Basisfläche des Grundkörpers (1) vorgesehenen Ausnehmung angeordneter einseitig angelenkter Sperrhebel ausgebildet ist, dessen freies Ende (28) derart federgelagert ist, dass das Sperrglied (25) in der Offenstellung zumindest abschnittsweise über die Basisfläche hervorragt und beim Aufsetzen der Vorrichtung auf die Befestigungsschiene (31) durch diese aus seinem sperrenden Eingriff in der Ausnehmung (29) der beweglichen Klemmbacke (8) gebracht wird.

11. Vorrichtung nach einem der Ansprüche 1 bis 10,
**dadurch gekennzeichnet,**
**dass** die zueinander weisenden Kanten der beiden Klemmbacken (7;8) zur Befestigungsschiene (31) form- und/oder funktionskomplementäre Klemmprofile (34;35) aufweisen, mit denen die Befestigungsschiene (31) zwischen den Klemmbacken (7;8) und/oder zwischen den Klemmbacken (7;8) und einer zwischen den beiden Klemmbacken (7;8) am Grundkörper (1) ausgebildeten Basisfläche klemmbar ist.

12. Vorrichtung nach Anspruch 11,
**gekennzeichnet durch**
mindestens ein im Bereich der Basisfläche angeordnetes und aus dieser zumindest geringfügig hervorragendes Anschlagelement (37), das beim Aufsetzen der Vorrichtung in eine in der Befestigungsschiene vorgesehene (31) Ausnehmung in Eingriff bringbar ist.

13. Vorrichtung nach einem der Ansprüche 1 bis 12,
**dadurch gekennzeichnet,**
**dass** die Sicherungseinrichtung (40) mindestens einen Sicherungsknopf (41) und mindestens ein Sperrglied (42) aufweist, wobei das Sperrglied (42) in der Betätigungseinrichtung (12) derart angeordnet ist, dass es bei Betätigung des Sicherungsknopfes (41) aus einer ersten Stellung, in der das Sperrglied (42) zumindest abschnittsweise in eine Ausnehmung (43) im Grundkörper (1) eingreift, in eine zweite Stellung, in der das Sperrglied (42) aus dem Eingriff in die Ausnehmung (43) des Grundkörpers (1) gelangt, bringbar ist.

14. Vorrichtung nach einem der Ansprüche 1 bis 13,
**dadurch gekennzeichnet,**
**dass** das Sperrglied (42) federbelastet in einer Ausnehmung (44) des Betätigungsgliedes (12;13) angeordnet ist.

## Claims

1. A device for attaching an accessory to a weapon, having a base body (1) at whose first side at least one first clamping jaw (7) is disposed in a fixed manner and at whose opposite second side at least one second clamping jaw (8) is disposed in a movable manner such that the movable clamping jaw (8) can be clamped against the fixed clamping jaw (7) when clamping a mounting rail (31) disposed at the weapon, said device comprising an actuating device (12) disposed in or at the base body (1) on the side of the fixed clamping jaw (7), said actuating device (12) passing through the base body (1) and being connected to the movable clamping jaw (8), wherein the clamping force is generated by a spring or magnet device which is disposed between the actuating device (12) and the base body (1) and/or between the movable clamping jaw (8) and the base body (1) and wherein the movable clamping jaw (8) can be brought from its clamped position into the open position by actuation of the actuating device (12),
**characterized by**
a securing device (40) with which the actuating device (12) can be blocked in a releasable manner such that the actuating device (12) can be released from the position corresponding to the clamped position of the device only by actuation of the securing device (40).

2. The device according to claim 1,
**characterized in that**
the actuating device (12) comprises an actuating button (13; 19a) which is provided with at least one pin (14; 15) essentially being disposed in a fixed manner at the actuating button (13; 19a) or being moulded to the actuating button (13; 19a), said pin (14; 15) passing through the base body (1) in a continuous recess (10; 11) and being connectable to the movable clamping jaw (8) with its free end.

3. The device according to claim 2,
**characterized in that**
the spring or magnet device comprises at least one spring element (18; 19) being disposed between the actuating button (13; 19a) and the base body (1), said spring element being passed through by the pin (14; 15).

4. The device according to claim 2 or 3,
**characterized in that**
the base body (1) comprises a recess (9) in which the actuating button (13; 19a) engages and in which it is guided.

5. The device according to any one of the claims 1 to 4,
**characterized by**
a display device for displaying the open position and/or the clamped position of the device.

6. The device according to claim 5 in connection with claim 4,
**characterized in that**
the depth of the recess (9) is realized such that in the clamped position of the device the actuating button (13; 19a) protrudes at least slightly from the recess (9).

7. The device according to any one of the claims 1 to 6,
**characterized by**
a blocking device with which the movable clamping jaw (8) can be fixed in a releasable manner in the open position.

8. The device according to claim 7,
**characterized in that**
the blocking device comprises a blocking element (25) which in the open position of the device engages in a recess (29) provided in the movable clamping jaw (8).

9. The device according to claim 8,
**characterized in that**
the blocking element (25) is movably spring-mounted such that said blocking element (25) automatically engages in the recess (29) when the device us opened.

10. The device according to claim 8,
**characterized in that**
the blocking element (25) is realized as a locking lever being hinged on one side and being disposed in a recess provided in the base plane of the base body (1), the free end (28) of said locking lever being spring-mounted such that in the open position the blocking element (25) protrudes at least partially beyond the base plane and, when the device is mounted on the mounting rail (31), said blocking element is released from its blocking engagement in the recess (29) of the movable clamping jaw (8).

11. The device according to any one of the claims 1 to 10,
**characterized in that**
the edges of the two clamping jaws (7; 8), which face towards one another, comprise clamping profiles (34; 35) which are complementary to the mounting rail (31) in form and/or in function and with which the mounting rail (31) can be clamped between the clamping jaws (7; 8) and/or between the clamping jaws (7; 8) and a base plane realized at the base body (1) between the two clamping jaws.

12. The device according to claim 11,
**characterized by**
at least one stop element (37) disposed in the region of the base plane and protruding at least slightly from the base plane, said stop element being able to engage in a recess provided in the mounting rail (31) when the device is mounted.

13. A device according to any one of the claims 1 to 12,
**characterized in that**
the securing device (40) comprises at least one securing button (41) and at least one blocking element (42), said blocking element (42) being disposed in the actuating device (12) such that, when the securing button (41) is actuated, said blocking element can be brought from a first position, in which the blocking element (42) engages a least partially in a recess (43) in the base body (1), into a second position, in which the blocking element (42) becomes disengaged from the recess (43) of the base body (1).

14. A device according to any one of the claims 1 to 13,
**characterized in that**
the blocking element (42) is disposed in a recess (44) of the actuating element (12; 13) so as to be spring-loaded.

## Revendications

1. Dispositif de fixation d'un accessoire sur une arme, ayant un corps de base (1), au moins une première mâchoire de serrage (7) étant disposée de manière fixe sur le premier côté dudit corps de base et au moins une deuxième mâchoire de serrage (8) étant disposée de manière mobile sur le deuxième côté opposé dudit corps de base, de telle manière que la mâchoire de serrage mobile (8) peut être serrée contre la mâchoire de serrage (7) fixe lors du serrage d' un rail de fixation (31) disposé à l'arme, ledit dispositif comprenant un dispositif d'actionnement (12) disposé dans ou sur le corps de base (1) ou au corps de base (1) du côté de la mâchoire de serrage (7) fixe, ledit dispositif d'actionnement traversant le corps de base (1) et étant connecté à la mâchoire de serrage (8) mobile, la force de serrage étant générée par un dispositif de ressort ou d'aimant qui est disposé entre le dispositif d'actionnement (12) et le corps de base (1) et/ou entre la mâchoire de serrage (8) mobile et le corps de base (1) et ladite mâchoire (8) mobile pouvant être amenée depuis sa position de serrage à la position d'ouverture par l'actionnement du dispositif d'actionnement (12),
**caractérisé par**
un dispositif de sécurisation (40) à l'aide duquel le dispositif d'actionnement (12) peut être bloqué de manière amovible de telle manière que le dispositif d'actionnement (12) peut être mis hors de la position correspondant à la position de serrage du dispositif seulement en cas d'actionnement du dispositif de sécurisation (40).

2. Dispositif selon la revendication 1,
**caractérisé en ce que**
le dispositif d'actionnement (12) comprend un bouton d'actionnement (13 ; 19a) qui est pourvu d'au moins une tige (14 ; 15) étant disposée au bouton d'actionnement (13 ; 19a) de manière sensiblement fixe ou étant moulée sur le bouton d'actionnement (13 ; 19a), ladite tige traversant le corps de base (1) dans un évidement continu (10;11) et pouvant être connectée à la mâchoire de serrage (8) mobile avec son extrémité libre.

3. Dispositif selon la revendication 2,
**caractérisé en ce que**
le dispositif de ressort ou d'aimant comprend au moins un élément de ressort (18 ; 19) disposé entre le bouton d'actionnement (13 ; 19a) et le corps de base (1), ledit élément de ressort étant traversé par la tige (14 ; 15).

4. Dispositif selon la revendication 2 ou 3,
**caractérisé en ce que**
le corps de base (1) comprend un évidement (9), dans lequel le bouton d'actionnement (13 ; 19a) s'engage et y est guidé.

5. Dispositif selon l'une quelconque des revendications 1 à 4,
**caractérisé par**
un dispositif d'affichage pour afficher la position d'ouverture et/ou la position de serrage du dispositif.

6. Dispositif selon la revendications 5 en liaison avec la revendication 4,
**caractérisé en ce que**
la profondeur de l'évidement (9) est réalisée de telle manière que, dans la position de serrage du dispositif, le bouton d'actionnement (13 ; 19a) fait saillie au moins légèrement au-delà de l'évidement (9).

7. Dispositif selon l'une quelconque des revendications 1 à 6,
**caractérisé par**
un dispositif de blocage à l'aide duquel la mâchoire de serrage (8) mobile peut être fixée de manière amovible dans la position d'ouverture.

8. Dispositif selon la revendication 7,
**caractérisé en ce que**
le dispositif de blocage comprend un élément de blocage (25) qui, dans la position d'ouverture du dispositif, s'engage dans un évidement (29) prévu dans la mâchoire de serrage (8) mobile.

9. Dispositif selon la revendication 8,
**caractérisé en ce que**
l'élément de blocage (25) est monté de façon mobile et élastique de telle manière que l'élément de blocage (25) vient s'engager automatiquement dans l'évidement (29) lors de l'ouverture du dispositif.

10. Dispositif selon la revendication 8,
**caractérisé en ce que**
l'élément de blocage (25) est réalisé en tant que levier de blocage articulé d'un côté et disposé dans un évidement prévu dans la surface de base du corps de base (1), l'extrémité libre (28) dudit levier de blocage étant montée de façon élastique de telle manière que, dans la position d'ouverture, l'élément de blocage (25) fait saillie au moins en partie au-delà de la surface de base et que, lors du montage du dispositif sur le rail de fixation (31), ledit élément de blocage (25) est mis hors de son engagement bloquant dans l'évidement (29) de la mâchoire de serrage (8) mobile.

11. Dispositif selon l'une quelconque des revendications 1 à 10,
**caractérisé en ce que**
les bords des deux mâchoires de serrage (7 ;8), qui se font face, comprennent des profils de serrage (34 ; 35) complémentaires en forme et/ou en fonction par rapport au rail de fixation (31), ledit rail de fixation (31) pouvant être serré entre les mâchoires de serrage (7 ; 8) et/ou entre les mâchoires de serrage (7 ; 8) et une surface de base réalisée au corps de base (1) entre les deux mâchoires de serrage (7 ; 8) à l'aide desdits profils de serrage (34 ;35).

12. Dispositif selon la revendication 11,
**caractérisé par**
au moins un élément de butée (37) disposé dans la région de la surface de base et faisant saillie au moins légèrement au-delà de celle-ci, ledit élément de butée pouvant être mis en engagement dans un évidement prévu dans le rail de fixation (31) lors du montage du dispositif.

13. Dispositif selon l'une quelconque des revendications 1 à 12,
**caractérisé en ce que**
le dispositif de sécurisation (40) comprend au moins un bouton de sécurisation (41) et au moins un élément de blocage (42), ledit élément de blocage (42) étant disposé dans le dispositif d'actionnement (12) de telle manière que, lors de l'actionnement du bouton de sécurisation (41), il peut être amené d'une première position, dans laquelle l'élément de blocage (42) s'engage au moins en partie dans un évidement (43) dans le corps de base (1), à une deuxième position, dans laquelle l'élément de blocage (42) est mis hors de son engagement dans l'évidement (43) du corps de base (1).

14. Dispositif selon l'une quelconque des revendications 1 à 13,
**caractérisé en ce que**
l'élément de blocage (42) est disposé chargé par ressort dans un évidement (44) de l'élément d'actionnement (12 ; 13).
